# EUROPÄISCHE PATENTSCHRIFT

(11) **EP 1 831 903 B1**
(45) Veröffentlichungstag und Bekanntmachung des Hinweises auf die Patenterteilung: **02.04.2008**
(21) Anmeldenummer: 05812681.4
(22) Anmeldetag: 14.12.2005
(51) Int. Cl.: H01H 1/62

(54) **VAKUUMSCHALTER MIT GROSSER STROMTRAGFÄHIGKEIT**
VACUUM SWITCH HAVING A GREAT CURRENT CARRYING CAPACITY
COMMUTATEUR A VIDE PRESENTANT UNE CONDUCTIVITE ELEVEE

(30) Priorität: 20.12.2004 EP 04405786
(43) Veröffentlichungstag der Anmeldung: 12.09.2007
(73) Patentinhaber: ABB RESEARCH LTD., 8050 Zürich (CH)
(72) Erfinder: STEFFENS, Alexander, 40764 Langenfeld (DE); LAKNER, Martin, CH-5412 Gebenstorf (CH); KIEFER, Jochen, CH-5415 Nussbaumen (CH); CHARTOUNI, Daniel, CH-5400 Baden (CH); GENTSCH, Dietmar, 44879 Bochum (DE)
(74) Vertreter: ABB Patent Attorneys
(86) Internationale Anmeldenummer: PCT/CH2005/000748
(87) Internationale Veröffentlichungsnummer: WO 2006/066427

(56) Entgegenhaltungen:
- DE-A1- 2 238 987
- DE-A1- 3 941 388
- US-A- 4 005 297

## Beschreibung

### Technisches Gebiet

Die Erfindung bezieht sich auf das Gebiet der Schaltertechnik, insbesondere der Hoch- und Mittelspannungs-Schaltertechnik und speziell-auf Vakuumschaltkammern. Sie bezieht sich auf eine Vakuumschaltkammer und ein Verfahren zur Kühlung einer Vakuumschaltkammer gemäss dem Oberbegriff der unabhängigen Patentansprüche.

### Stand der Technik

Aus dem Stand der Technik sind Vakuumschaltkammern bekannt, die zur Erhöhung der Stromtragfähigkeit forciert gekühlt sind. Die Vakuumschaltkammer ist in einem Isolierrohr angeordnet, das mit Hilfe eines Gebläses von Luft durchströmt wird, so dass auch bei hoher Strombelastung eine zu hohe Erwärmung der Vakuumschaltkammer vermieden wird.

Ein Problem einer solchen Anordnung ist, dass das Gebläse aktiv ist, also angetrieben werden muss. Es muss gewartet werden und kann ausfallen.

Gegebenenfalls kann das Gebläse redundant ausgeführt werden, wodurch eine grössere Zuverlässigkeit erreichbar ist. Dennoch ist eine grössere Zuverlässigkeit der Kühlung wünschenswert.

Weiterhin ist aus der DE 39 41 388 A1 eine Vakuumschaltkammer bekannt, die zur Wärmeabfuhr von den Kontaktstücken ein Wärmerohr mit Kühlmittel verwendet, welches an das feststehende obere Kontaktstück koppelt und nach dem Schwerkraftprinzip funktioniert. Dabei ist das untere Kontaktstück, welches ohne Wärmerohr ausgebildet ist, beweglich über einen Faltenbalg mit dem Gehäuse verbunden.

Aus der US 4 005 297 ist eine Vakuumschaltkammer bekannt, bei der die auftretende Wärme über ein Wärmerohr an Kühlfinger, welche radial um das Wärmerohr angeordnet sind, abgegeben wird. Weiterhin ist es auch möglich, durch Verwendung eines kondensationsunterstützenden Dochtes das Wärmerohr sowohl im bewegten als auch im nicht-bewegten Kontaktstück unabhängig von der Orientierung bezüglich der Schwerkraft zu verwenden.

In der EP 1 002 758 A2 ist eine Vakuumschaltkammer beschrieben, bei der im oberen, durch einen Faltenbalg bewegbaren Hubleiter eine axiale Bohrung zur Aufnahme eines Wärmerohres vorgesehen ist. Die ganze Masse des Wärmerohres wird bei Bewegung des Kontaktstückes mitbewegt.

### Darstellung der Erfindung

Es ist deshalb Aufgabe der Erfindung, eine Vakuumschaltkammer und ein Verfahren zur Kühlung einer Vakuumschaltkammer der eingangs genannten Art zu schaffen, welche die oben genannten Nachteile nicht aufweisen. Insbesondere soll eine Vakuumschaltkammer mit kleinen zu bewegenden Massen und einem wirksamen Kühlsystem geschaffen werden.

Diese Aufgabe löst eine Vorrichtung und ein Verfahren mit den Merkmalen der unabhängigen Patentansprüche.

Die erfindungsgemässe Vakuumschaltkammer weist mindestens ein Wärmerohr auf. Das Wärmerohr (auch als Heatpipe bekannt) dient vor allem dem Abführen von Wärme, die durch einen im geschlossenen Schaltzustand durch die Vakuumschaltkammer fliessenden elektrischen Strom (Nennstrom) entsteht. Im allgemeinen weist die Vakuumschaltkammer mindestens zwei Kontaktstücke auf, und der Strom fliesst durch die beiden Kontaktstücke.

Zusätzliche Wärme entsteht während einer kurzen Zeitspanne durch einen im Schaltfall zwischen den Kontaktstücken brennenden Lichtbogen. Diese zusätzliche Wärme kann zu einem Teil auch durch das Wärmerohr abführbar sein.

Durch das Vorsehen des Wärmerohres ist ein effizientes Abführen von Wärme möglich, so dass eine grössere Stromtragfähigkeit erreicht wird.

Ein Wärmerohr ist eine passive Kühlvorrichtung. Es bedarf keiner Stromzufuhr oder einer anderen Versorgung. Als ein Kühlsystem mit einem hermetisch geschlossenen Kreislauf bedarf es in der Regel keiner Wartung und kann im allgemeinen über Jahre und Jahrzehnte wartungsfrei funktionieren.

Die Baugrösse der Vakuumschaltkammer kann bei grosser Nennstromtragfähigkeit durch das Vorsehen des Wärmerohres sehr klein gehalten werden. Eine kompakte Bauweise bei grosser Stromtragfähigkeit wird ermöglicht. Es können zwei oder mehr Wärmerohre an einer Vakuumschaltkammer vorgesehen sein.

Vorteilhaft ist ein Wärmerohr in engem thermischen Kontakt mit mindestens einem der Kontaktstücke. Es können auch zwei oder mehr Wärmerohre in engem thermischen Kontakt mit einem Kontaktstück vorgesehen sein. Es können auch zwei oder, falls vorhanden, noch weitere Kontaktstücke mit je einem oder mehreren Wärmerohren in engem thermischen Kontakt sein. Es kann auch ein Wärmerohr mit zwei oder mehr Kontaktstücken in engem thermischen Kontakt sein.

Die Vakuumschaltkammer kann RMF- und/oder AMF-Kontaktstücke aufweisen.

Im allgemeinen beinhaltet das mindestens eine Wärmerohr ein Arbeitsmedium zum Abführen der Wärme durch Verdampfen des Arbeitsmediums in einem als Verdampfer bezeichneten Abschnitt des Wärmerohres und Kondensieren des Arbeitsmediums in einem als Kondensator bezeichneten Abschnitt des Wärmerohres. Das Arbeitsmedium sollte in einem hermetisch geschlossenen Volumen eingeschlossen sein, das den Verdampfer und den Kondensator umfasst.

Das Wärmerohr kann als Thermosiphon ausgebildet sein. Bei einem als Thermosiphon ausgestalteten Wärmerohr findet der Rücktransport des kondensierten Arbeitsmediums (vorwiegend) durch die Gravitation statt. Somit ist der Kondensator (im Gravitationsfeld) höher angeordnet als der Verdampfer, und zwischen diesen muss entlang des Wärmerohres ein monotones Gefälle sein.

In einer anderen Ausführungsform beinhaltet das Wärmerohr ein Mittel zur Rückführung von kondensiertem Arbeitsmedium zum Verdampfer durch Kapillarkräfte. Eine solche Ausführungsform wird vorzugsweise dann eingesetzt, wenn der Kondensator unterhalb von dem Verdampfer angeordnet ist; sie kann aber auch in Verbindung mit einem Thermosiphon eingesetzt werden. Als Mittel zur Rückführung von kondensiertem Arbeitsmedium zum Verdampfer durch Kapillarkräfte kommen beispielsweise poröse Materialien in Frage. Netzartig strukturierte und/oder gewebeartige Materialien sind ebenfalls geeignet. Vorzugsweise sind solche Mittel an der Innenfläche des Wärmerohrs vorgesehen. Durch das Vorsehen eines Mittels zur Rückführung von kondensiertem Arbeitsmedium zum Verdampfer durch Kapillarkräfte kann das Wärmerohr und die Vakuumschaltkammer lageunabhängig betrieben werden.

Vorteilhaft ist der Verdampfer in engem thermischen Kontakt mit dem ersten Kontaktstück. Dies ermöglicht eine besonders effiziente Kühlung im Bereich dieses Kontaktstücks. Es ist auch möglich, den Verdampfer in weniger direktem thermischen Kontakt mit dem Kontaktstück anzuordnen. Beispielsweise, wenn das Kontaktstück mit einem Kontaktstengel verbunden ist, kann der Verdampfer auch in engem thermischen Kontakt mit dem Kontaktstengel vorgesehen sein. Dadurch ist zwar der thermische Kontakt zum Kontaktstück im allgemeinen schlechter, aber möglicherweise ist die Herstellung der Vakuumschaltkammer mit dem Wärmerohr einfacher. Oder wenn der Kontaktstengel wiederum mit einem Kontaktträger verbunden ist, ist der Verdampfer auch in dem Kontaktträger oder zumindest in engem thermischen Kontakt mit dem Kontaktträger vorsehbar. Ein solcher Kontaktträger ist im allgemeinen nicht beweglich, so dass auch das Wärmerohr nicht beweglich zu sein braucht. Ein bewegliches Wärmerohr wäre beispielsweise dadurch realisierbar, dass, vorzugsweise zwischen Verdampfer und Kondensator, ein flexibel verformbarer Abschnitt des Wärmerohres vorgesehen ist, beispielsweise durch einen Balg oder einen Schlauch aus elastisch verformbarem Material.

Mit grossem Vorteil ist zumindest ein Teil des Verdampfers in dem ersten Kontaktstück integriert. Dies gewährleistet einen sehr guten thermischen Kontakt zwischen Verdampfer und Kontaktstück. Zusätzlich oder alternativ kann auch zumindest ein Teil des Verdampfers in einem mit dem ersten Kontaktstück verbundenen Kontaktstengel integriert sein.

Vorteilhaft kann zumindest ein Teil des Verdampfers durch einen Hohlraum in dem ersten Kontaktstück gebildet sein. Beispielsweise kann der Hohlraum durch ein Sackloch gebildet sein.

Vorteilhaft ist das Wärmerohr in engem thermischen Kontakt mit einem feststehenden Kontaktstück. Wie oben erläutert ist dadurch eine vereinfachte Konstruktion des Wärmerohres möglich. Ausserdem ist die bei einem Schaltvorgang zu bewegende Masse geringer.

Mit grossem Vorteil weist der Kondensator eine Vorrichtung zur Wärmeabgabe auf. Die Vorrichtung zur Wärmeabgabe kann beispielsweise ein Wärmetauscher, ein Radiator oder eine Kühlrippenanordnung beinhalten oder sein. Wenn Kühlrippen vorgesehen sind, sind diese vorteilhaft derart angeordnet, dass sie im wesentlichen vertikal ausgerichtet sind, wenn die Vakuumschaltkammer in vorgesehener Weise ausgerichtet ist. Im allgemeinen ist eine Vakuumschaltkammer im wesentlichen rotationssymmetrisch ausgebildet mit einer Achse, und die Vakuumschaltkammer ist im allgemeinen zur Montage mit vertikal ausgerichteter Achse vorgesehen. In diesem Fall sind die Kühlrippen der Kühlrippenanordnung vorteilhaft im wesentlichen parallel zu der Achse ausgerichtet.

Vorteilhaft weist das Wärmerohr einen Flansch mit einem Schneidring auf und der Flansch ist mit dem Kontaktstengel gas- und druckdicht verschraubbar. Dies ermöglicht auf eine einfache und kostengünstige Weise eine Vakuumkammer mit einem Wärmerohr auch im nachhinein auszustatten.

Im allgemeinen weist eine Vakuumschaltkammer ein die Kontaktstücke beinhaltendes evakuiertes Volumen auf. Vorteilhaft ist der Kondensator oder zumindest ein Teil des Kondensators und insbesondere eine Vorrichtung zur Wärmeabgabe ausserhalb dieses Volumens angeordnet.

Vorteilhaft gestattet ein Wärmerohr, welches einen flexibel verformbaren Abschnitt aufweist, das Wärmerohr mechanisch von weiteren Teilen zu entkoppeln. Als sehr vorteilhaft erweist es sich, den flexibel verformbaren Abschnitt zwischen Verdampfer und Kondensator vorzusehen, womit der Verdampfer vom Kondensator mechanisch entkoppelt wird.

Ein bewegliches Wärmerohr lässt sich auch dadurch realisieren, dass der flexibel verformbare Abschnitt teleskopartig längenveränderbar ist.

Bei einer Vakuumkammer, bei dem sich das Wärmerohr in engem thermischen Kontakt mit dem zweiten Kontaktstück befindet und dieses zweite Kontaktstück ein bewegliches Kontaktstück ist, wird vorteilhaft bei einem Schaltvorgang nur der Teil des Wärmerohres bewegt, der den Verdampfer umfasst. Der Teil des Wärmerohres, der den Kondensator umfasst sowie weitere Teile am Kondensator befestigte Teile bleiben während des Schaltvorganges feststehend, sind also mechanisch vom Verdampfer entkoppelt. Durch die mechanische Entkopplung lassen sich somit während des Schaltvorganges zu bewegende Massen reduzieren, was zu einer Verringerung der Schaltträgheit der Vakuumkammer führt.

Mit grossem Vorteil ist zumindest ein Teil des Verdampfers am zweiten Kontaktstück in dem zweiten Kontaktstück integriert. Dies gewährleistet einen sehr guten thermischen Kontakt zwischen Verdampfer und Kontaktstück. Zusätzlich oder alternativ kann auch zumindest ein Teil des Verdampfers in einem mit dem zweiten Kontaktstück verbundenen Kontaktstengel integriert sein. Weiterhin kann es auch sehr vorteilhaft sein, zumindest ein Teil des Verdampfers durch einen Hohlraum in dem zweiten Kontaktstück zu bilden. Beispielsweise kann der Hohlraum durch ein Sackloch gebildet sein.

Mit grossem Vorteil weist der Kondensator am zweiten Kontaktstück eine Vorrichtung zur Wärmeabgabe auf. Die Vorrichtung zur Wärmeabgabe kann beispielsweise ein Wärmetauscher, ein Radiator oder eine Kühlrippenanordnung beinhalten oder sein. Wenn Kühlrippen vorgesehen sind, sind diese vorteilhaft derart angeordnet, dass sie im Wesentlichen vertikal ausgerichtet sind, wenn die Vakuumschaltkammer in vorgesehener Weise ausgerichtet ist. Im Allgemeinen ist eine Vakuumschaltkammer im Wesentlichen rotationssymmetrisch ausgebildet mit einer Achse, und die Vakuumschaltkammer ist im Allgemeinen zur Montage mit vertikal ausgerichteter Achse vorgesehen, In diesem Fall sind die Kühlrippen der Kühlrippenanordnung vorteilhaft im Wesentlichen parallel zu der Achse ausgerichtet. Im allgemeinen weist eine Vakuumschaltkammer ein die Kontaktstücke beinhaltendes evakuiertes Volumen auf. Vorteilhaft ist der Kondensator oder zumindest ein Teil des Kondensators am zweiten Kontaktstück und insbesondere eine Vorrichtung zur Wärmeabgabe ausserhalb dieses Volumens angeordnet.

Vorteilhaft sind der Verdampfer und der Kondensator auf dem gleichen elektrischen Potential angeordnet. Ein erfindungsgemässes Wärmerohr kann aber einen Isolationshohlkörper (beispielsweise ein Keramik- oder Glasrohr) aufweisen, um eine Potentialdifferenz zwischen Verdampfer und Kondensator zu überbrücken, insbesondere wenn der Kondensator (und insbesondere eine Kühlrippenanordnung des Kondensators) bei an der Vakuumschaltkammer anliegender elektrischer Hochspannung berührbar sein soll und somit auf Erdpotential liegen soll. Wenn das Wärmerohr eine solche elektrische Isolationsstrecke bilden soll, ist auch ein elektrisch isolierendes Arbeitsmedium vorzusehen.

Mit Vorteil ist, insbesondere wenn nur ein Wärmerohr vorgesehen ist, der Verdampfer nahe der Mitte der Vakuumschaltkammer angeordnet. Dadurch wird eine besonders effiziente Kühlung der Vakuumschaltkammer erreicht.

Ein erfindungsgemässes Schaltgerät, beispielsweise ein Hochleistungsschalter, Hochspannungsleistungsschalter, Generatorschalter, Mittelspannungsschalter oder dergleichen, weist mindestens eine erfindungsgemässe Vakuumschaltkammer auf.

Das erfindungsgemässe Verfahren zum Kühlen einer Vakuumschaltkammer ist dadurch gekennzeichnet, dass ein Arbeitsmedium an einem als Verdampfer bezeichneten Ort durch Aufnahme von Wärme verdampft wird und unter Abgabe von Wärme an einem als Kondensator bezeichneten Ort kondensiert wird und das kondensierte Arbeitsmedium wieder zu dem Verdampfer zurückgeführt wird und das beim Kühlen während des Schaltvorganges der Abstand zwischen dem Verdampfer und dem Kondensator geändert wird durch einen flexibel verformbaren Abschnitt des Wärmerohrs. Die aufgenommene und abgeführte Wärme entsteht im wesentlichen durch einen die Vakuumschaltkammer im geschlossenen Schaltzustand durchfliessenden Strom (Nennstrom).

Weitere bevorzugte Ausführungsformen und Vorteile gehen aus den abhängigen Patentansprüchen und der Figur hervor.

### Kurze Beschreibung der Zeichnungen

Im folgenden wird der Erfindungsgegenstand anhand bevorzugter Ausführungsbeispiele, welche in der beiliegenden Zeichnung dargestellt sind, näher erläutert. Es zeigen schematisch:
- Fig. 1: einen Schnitt durch eine in einem äusseren Isolierrohr angeordnete Vakuumschaltkammer mit einem starren Wäremerohr gemäss Stand der Technik;
- Fig. 2: einen Kondensator mit Kühlrippenanordnung, geschnitten senkrecht zur Achse;
- Fig. 3: einen Kondensator mit integrierter Kühlrippenanordnung, geschnitten parallel zur Achse.
- Fig.4: eine erfindungsgemässe Ausführungsform einer in einem äusseren Isolierrohr angeordneten Vakuumschaltkammer.

Die In den Zeichnungen verwendeten Bezugszeichen und deren Bedeutung sind in der Bezugszeichenliste zusammengefasst aufgelistet. Grundsätzlich sind gleiche oder gleichwirkende Teile mit gleichen oder ähnlichen Bezugszeichen versehen. Für das Verständnis der Erfindung nicht wesentliche Teile sind zum Teil nicht dargestellt. Die beschriebenen Ausführungsbeispiele stehen beispielhaft für den Erfindungsgegenstand und haben keine beschränkende Wirkung.

### Wege zur Ausführung der Erfindung

Fig. 1 zeigt schematisch und geschnitten eine Vakuumschaltkammer in geöffnetem Zustand mit einem starren Wärmerohr gemäss Stand der Technik.

Die Vakuumschaltkammer ist im wesentlichen rotationssymmetrisch ausgebildet mit einer Achse A und beinhaltet zwei Kontaktstücke 11 und 12. Das Kontaktstück 12 ist mittels eines nicht-dargestellten Antriebes bewegbar. Kontaktstück 11 ist feststehend. Die Kontaktstücke 11 und 12 sind an Kontaktstengeln 21 beziehungsweise 22 befestigt.

Die Vakuumschaltkammer weist weiter einen Isolierkörper 50 auf, typischerweise aus Keramik, welcher hohlzylindrisch ausgebildet und an seinen Enden durch je einen Deckel 41 ;42 verschlossen Ist. Das eingeschlossene Volumen 10 ist evakuiert. Der bewegliche Kontaktstengel 22 ist unter Zwischenfügung eines Faltenbalges 70 an dem Deckel 42 befestigt. Der feststehende Kontaktstengel 21 ist an dem Deckel 41 befestigt. Eine Abschirmung 60 verhindert, dass der Isolierkörper 50 durch Bedampfung, vor allem mit Metalldampf aus einer Lichtbogenzone zwischen den Kontaktstücken 11,12 seine Isoliereigenschaften verliert und elektrisch leitend wird.
Die Kontaktstücke 11,12 sowie auch die Kontaktstengel 21,22 sind vorteilhaft aus Kupfer, und die Kontaktstücke 11,12 sind auf ihrer einander zugewandten Seite mit einer Beschichtung 15 aus einem abbrandfestem Material, beispielsweise Cu/Cr, versehen. Ein Kontaktstück 11;12 kann auch einstückig mit einem Kontaktstengel 21;22 ausgebildet sein.

Zum Abführen von Wärme, die in der Vakuumschaltkammer entsteht ist ein in die Vakuumschaltkammer integriertes Wärmerohr 1 vorgesehen. Die Wärme entsteht vor allem durch ohmsche Verluste, die auftreten, wenn die Vakuumschaltkammer (und die Kontaktstücke) in geschlossenem Schaltzustand von einem elektrischen Strom (Nennstrom) durchflossen sind.

Zur elektrischen Kontaktierung der Vakuumschaltkammer ist ein balkenartiger Festkontaktträger 31 mit dem Kontaktstengel 21 verbunden, beispielsweise mittels eines Gewindes 36, und ein ebenfalls balkenartiger Antriebskontaktträger 32 ist mit dem Kontaktstengel 22 gleitend verbunden. Zur Herstellung des elektrischen Kontaktes zwischen dem beweglichen Kontaktstück 22 und dem Antriebskontaktträger 32 können beispielsweise in Aussparungen 35 Federkontaktringe oder Multikontaktlamellen (nicht dargestellt) vorgesehen werden.

Wesentliche Teile der Vakuumschaltkammer sind innerhalb eines äusseren Isolierrohres 80 angeordnet, das der elektrischen Abschirmung und mechanischen Stabilisierung dient.

Das Wärmerohr 1 weist ein Volumen auf, das ein Arbeitsmedium 2 beinhaltet. Mit Vorteil kann das Volumen des Wärmerohres 1 vor dem Einfüllen des Arbeitsmediums 2 evakuiert werden, so dass es nur das Arbeitsmedium beinhaltet.

Das Volumen ist durch mehrere Teilvolumina gebildet, welche in dem Kontaktstück 11, dem Kontaktstengel 21, einem Flansch 5 und einem Rohr 7 vorgesehen sind. Ein in dem Kontaktstück 11 und dem Kontaktstengel 21 angeordneter Bereich des Wärmerohres 1 dient als Verdampfer 3: Durch Aufnahme von Wärme des Kontaktstückes 11 wird das zunächst flüssige Arbeitsmedium 2 verdampft. In einem als Kondensator 4 bezeichneten Abschnitt des Wärmerohres 1 gibt das gasförmige Arbeitsmedium 2 aufgenommene Wärmeenergie wieder ab und kondensiert, woraufhin es zum Verdampfer 3 zurückgeführt wird.

Das einseitig geschlossene Rohr 7 ist vorzugsweise aus Kupfer und beispielsweise mit dem Flansch 5 verschweisst, welcher zur Aufnahme des Rohres 7 vorteilhaft einen Stutzen aufweist. Der Flansch 5 ist beispielsweise mit dem Kontaktstengel 21 verschraubt und weist zur Sicherstellung einer gas- und druckdichten Verbindung einen Schneidring 6 auf, welcher mit dem Kontaktstengel 21 zusammenwirkt.

Vorzugsweise ist der Kontaktstengel 21 aus weichgeglühtem Kupfer, was aufgrund des Herstellungsprozesses der Vakuumschaltkammer im allgemeinen sowieso der Fall ist. Der Flansch 5 ist aus einem härteren Material, vorzugsweise ebenfalls aus Kupfer, beispielsweise Kupfer in ziehharter Qualität.

Es könnte auch vorgesehen sein, dass das Material des Kontaktstengels 21 härter wäre als das des Flansches 5, in welchem Fall vorteilhaft der Schneidring 6 an dem Kontaktstengel 21 vorgesehen wäre.

Das Rohr 7 oder zumindest dessen oberer Teil dient als der Kondensator 4. Zur Vergrösserung der zur Kondensation des Arbeitsmediums 2 zur Verfügung stehenden Oberfläche ist es auch möglich, im Kondensator ein Röhrensystem des Wärmerohres 1 vorzusehen. Zur Verbesserung der Wärmeaufnahme im Verdampfer 3 kann auch dort ein Röhrensystem des Wärmerohres 1 vorgesehen sein.

Zur effizienten Abführung von Wärme am Kondensator 4 ist eine Kühlrippenanordnung 8 an dem Rohr 7 vorgesehen. Vorteilhaft können die im wesentlichen parallel zur Achse A ausgerichteten Kühlrippen in etwa sternförmig (radial) um das Rohr angeordnet sein. Fig. 2 zeigt schematisch und parallel zu der Achse A geschnitten eine solche mögliche Kühlrippenanordnung. Die einzelnen Kühlrippen können auch noch verzweigt sein (nicht dargestellt).

Es ist möglich, eine forcierte Kühlung der Kühlrippenanordnung 8 beispielsweise mittels Gebläsen vorzusehen.

Fig. 3 zeigt schematisch und parallel zu der Achse A geschnitten eine weitere mögliche Ausgestaltung eines Kondensators 4. Es sind Kühlrippen in den Kondensator 4 integriert. Der Kondensator 4 weist eine Vielzahl von länglich und/oder flächig erstreckten Hohlräumen 8a auf. Auf diese Weise wird einerseits eine grosse Oberfläche zur Kühlung des Kondensators 4 von aussen durch Luft (Umgebungsluft, gegebenenfalls forciert) realisiert und andererseits auch eine grosse Oberfläche, an welcher Arbeitsmedium von innen kondensieren kann.

Fig. 4 zeigt schematisch geschnitten eine erfindungsgemässe Ausführungsform einer Vakuumschaltkammer in geöffnetem Zustand. Im Unterschied zur Vakuumkammer in Figur 1 ist in Figur 4 eine Vakuumkammer mit zwei beweglichen Kontaktstengein 22 dargestellt. In einem der beiden beweglichen Kontaktstengel 22 ist zum Abführen von Wärme, die in der Vakuumschaltkammer entsteht, ein integriertes Wärmerohr 1 vorgesehen. In einer weiteren nicht dargestellten Ausführungsform kann abweichend von Fig. 4 derjenige bewegliche Kontaktstengel 22 welcher ohne Wärmerohr 1 vorgesehen ist, durch einen feststehenden Kontaktstengel 21 ersetzt werden.

Das Volumen des Wärmerohres 1 ist durch mehrere Teilvolumina gebildet, welche in dem Kontaktstück 12, dem Kontaktstengel 22, dem flexibel verformbaren Abschnitt 90, dem Flansch 5 und dem Rohr 7 vorgesehen sind. Ein in dem Kontaktstück 12 und dem Kontaktstengel 22 angeordneter Bereich des Wärmerohres 1 dient als Verdampfer 3. Durch Aufnahme von Wärme des Kontaktstückes 12 wird das zunächst flüssige Arbeitsmedium 2 verdampft und steigt durch den flexibel verformbaren Abschnitt 90 in einem als Kondensator 4 bezeichneten Abschnitt des Wärmerohres 1 auf, in welchem das gasförmige Arbeitsmedium 2 die aufgenommene Wärmeenergie wieder abgibt und kondensiert, woraufhin es zum Verdampfer 3 zurückgeführt wird.

Während eines Ausschaltvorganges, bei dem der Nennstrom unterbrochen wird, werden das Kontaktstück 12 und der Kontaktstengel 22 durch einen nicht dargestellten Antrieb zurückgezogen und drücken den flexibel verformbaren Abschnitt 90 zusammen und gegen den Flansch 5. Dadurch verkürzt sich die Länge des Wärmerohrs. Das Rohr 7, der Kondensator 4 sowie die Kühlrippenanordung 8 werden beim Ausschaltvorgang nicht bewegt. Durch die mechanische Entkopplung von Verdampfer 3 und Kondensator 4 können die bewegten Massen klein gehalten werden.

Ein Wärmerohr 1 kann vorteilhaft so ausgelegt sein, dass der Innendruck im Wärmerohr 1 etwa zwischen 900 mbar und 1300 mbar liegt, wenn die Kontaktstücke 11,12 stromdurchflossen sind. Es sind aber auch Drücke von mehreren Bar möglich, insbesondere wenn das Wärmerohr 1 im wesentlichen metallisch ist und somit einfach hohen Drücken standhalten kann und gasdicht bleibt.

Geeignete Arbeitsmedien 2 sind beispielsweise Wasser, Aceton, fluorierte Kohlenwasserstoffe wie zum Beispiel "FC-72" der Firma 3M, oder Hydro-Fluor-Ether wie beispielsweise "HFE-7100" der Firma 3M.

Die Herstellung einer Vakuumschaltkammer gemäss Fig. 1 kann in zwei getrennten Schritten erfolgen, wobei in einem ersten Schritt die das Volumen 10 bildenden und die in dem Volumen 10 angeordneten Teile zusammengefügt werden und vorteilhaft auch die Kontaktträger 31,32 sowie das äussere Isolierrohr 80 können beispielsweise angefügt werden. In einem zweiten Schritt kann dann das Arbeitsmedium 2 eingefüllt und die weiteren, zu dem Wärmerohr 1 gehörenden Teile (Flansch 5, Rohr 7, Kühlrippenanordnung 8) angefügt werden.

Ein Vorteil der dargestellten Ausführungsform ist, dass die Vakuumschaltkammer wahlweise mit oder ohne Wärmerohr verwendet werden kann, indem einfach der zweite Herstellungsschritt durchgeführt oder weggelassen wird.

Durch eine Integration eines Wärmerohres oder eines Teiles eines Wärmerohres 1 in einen stromführenden Leiter der Vakuumschaltkammer kann eine Vakuumschaltkammer von kleiner Baugrösse mit grosser Stromtragfähigkeit realisiert werden.

### Bezugszeichenliste

- 1: Wärmerohr
- 2: Arbeitsmedium, Arbeitsflüssigkeit
- 3: Verdampfer
- 4: Kondensator
- 5: Flansch
- 6: Schneidring, Schneidkante
- 7: Rohr, einseitig geschlossenes Rohr
- 8: Vorrichtung zur Wärmeabgabe, Wärmetauscher, Kühlrippenanordnung, Radiator
- 8a: länglich oder flächig erstrecker Hohlraum
- 10: evakuiertes Volumen, Vakuum
- 11: Kontaktstück, feststehendes Kontaktstück
- 12: Kontaktstück, bewegliches Kontaktstück
- 15: Beschichtung aus abbrandfestem Material
- 21: Kontaktstengel, feststehender Kontaktstengel
- 22: Kontaktstengel, beweglicher Kontaktstengel
- 31: Kontaktträger, Festkontaktträger, Balken
- 32: Kontaktträger, Antriebskontaktträger, Balken
- 35: Aussparung, Aussparung für Multikontaktlamellen, Aussparung für Kontaktfeder
- 36: Gewinde
- 41: Deckel, oberer Kammerdeckel
- 42: Deckel, unterer Kammerdeckel
- 50: Isolierkörper, Isolierrohr, Keramik
- 60: Abschirmung
- 70: Balg, Faltenbalg
- 80: äusseres Isolierrohr
- 90: flexibel verformbarer Abschnitt
- A: Achse, Rotationsachse

## Patentansprüche

1. Vakuumschaltkammer mit einem ersten (11, 12) und einem zweiten Kontaktstück (12) zum Schalten eines im geschlossenen Schaltzustand durch die Vakuumschaltkammer fliessenden elektrischen Stromes und mit mindestens einem ein Arbeitsmedium (2) beinhaltendem Wärmerohr (1) zum Abführen von durch den elektrischen Strom in der Vakuumschaltkammer entstehender Wärme, wobei das Wärmerohr (1) einen als Verdampfer (3) bezeichneten Abschnitt und einen als Kondensator (4) bezeichneten Abschnitt des Wärmerohres (1) umfasst, **dadurch gekennzeichnet, dass** das Wärmerohr (1) einen flexibel verformbaren Abschnitt (90) aufweist.

2. Vakuumschaltkammer gemäss Anspruch 1, **dadurch gekennzeichnet, dass** der flexibel verformbare Abschnitt (90) zwischen dem Verdampfer (3) und dem Kondensator (4) vorgesehen ist.

3. Vakuumschaltkammer gemäss Anspruch 1 oder 2, **dadurch gekennzeichnet, dass** der flexible verformbare Abschnitt (90) ein Balg oder ein Schlauch aus elastisch verformbaren Material ist.

4. Vakuumschaltkammer gemäss Anspruch 1 oder 2, **dadurch gekennzeichnet, dass** der flexible verformbare Abschnitt (90) teleskopartig längenveränderbar ist.

5. Vakuumschaltkammer gemäss einem der Ansprüche 1 bis 4, **dadurch gekennzeichnet, dass** der Verdampfer (3) in engem thermischen Kontakt mit dem zweiten Kontaktstück (12) ist.

6. Vakuumschaltkammer gemäss Anspruch 5, **dadurch gekennzeichnet, dass** das zweite Kontaktstück (12) ein bewegliches Kontaktstück (12) ist.

7. Vakuumschaltkammer gemäss Anspruch 1, **dadurch gekennzeichnet, dass** der Verdampfer (3) in engem thermischen Kontakt mit dem ersten Kontaktstück (12) ist.

8. Vakuumschaltkammer gemäss Anspruch 7, **dadurch gekennzeichnet, dass** zumindest ein Teil des Verdampfers (3) in dem ersten Kontaktstück (12) integriert ist.

9. Vakuumschaltkammer gemäss einem der Ansprüche 7 oder 8, **dadurch gekennzeichnet, dass** zumindest ein Teil des Verdampfers (3) durch einen Hohlraum in dem ersten Kontaktstück (12) gebildet ist.

10. Vakuumschaltkammer gemäss einem der Ansprüche 7 bis 9, **dadurch gekennzeichnet, dass** der Kondensator (4) eine Vorrichtung zur Wärmeabgabe (8) aufweist.

11. Vakuumschaltkammer gemäss Anspruch 10, **dadurch gekennzeichnet, dass** die Vorrichtung zur Wärmeabgabe (8) eine Kühlrippenanordnung (8) beinhaltet.

12. Vakuumschaltkammer gemäss Anspruch 11, **dadurch gekennzeichnet, dass** sie im wesentlichen rotationssymmetrisch ausgebildet ist mit einer Achse (A), und dass Kühlrippen der Kühlrippenanordnung (8) im wesentlichen parallel zu der Achse (A) ausgerichtet sind.

13. Vakuumschaltkammer gemäss einem der Ansprüche 7 bis 12 und wobei mindestens ein Kontaktstengel (22) vorhanden ist, **dadurch gekennzeichnet, dass** das Wärmerohr (1) einen Flansch (5) mit einem Schneidring (6) aufweist und der Flansch (5) mit dem Kontaktstengel (22) gas- und druckdicht verschraubbar ist.

14. Vakuumschaltkammer gemäss einem der Ansprüche 7 bis 13, **dadurch gekennzeichnet, dass** sie ein die Kontaktstücke (12, 12) beinhaltendes evakuiertes Volumen (10) aufweist, und dass zumindest ein Teil des Kondensators (4) ausserhalb dieses Volumens (10) angeordnet ist.

15. Schaltgerät, enthaltend mindestens eine Vakuumschaltkammer gemäss einem der vorangegangenen Ansprüche.

16. Verfahren zum Kühlen einer Vakuumschaltkammer mit Hilfe eines Wärmerohres (1) wobei ein Arbeitsmedium (2) an einem als Verdampfer (3) bezeichneten Ort durch Aufnahme von in der Vakuumschaltkammer entstehender Wärme verdampft wird und unter Abgabe von Wärme an einem als Kondensator (4) bezeichneten Ort kondensiert wird und das kondensierte Arbeitsmedium (2) wieder zu dem Verdampfer (3) zurückgeführt wird, **dadurch gekennzeichnet, dass** beim Kühlen während eines Schaltvorganges der Abstand zwischen dem Verdampfer (3) und dem Kondensator (4) geändert wird durch einen flexibel verformbaren Abschnitt des Wärmerohrs (1).

## Claims

1. Vacuum switching chamber having a first contact piece (11, 12) and a second contact piece (12) for switching an electrical current flowing through the vacuum switching chamber in the closed switching state and having at least one heat pipe (1), which contains a working medium (2), for dissipating heat generated by the electrical current in the vacuum switching chamber, the heat pipe (1) comprising a section, which is referred to as an evaporator (3), and a section, which is referred to as a condenser (4), of the heat pipe (1), **characterized in that** the heat pipe (1) has a flexibly deformable section (90).

2. Vacuum switching chamber according to Claim 1, **characterized in that** the flexibly deformable section (90) is provided between the evaporator (3) and the condenser (4).

3. Vacuum switching chamber according to Claim 1 or 2, **characterized in that** the flexible deformable section (90) is a bellows or a hose consisting of an elastically deformable material.

4. Vacuum switching chamber according to Claim 1 or 2, **characterized in that** the flexible deformable section (90) can be altered in terms of its length telescopically.

5. Vacuum switching chamber according to one of Claims 1 to 4, **characterized in that** the evaporator (3) is in close thermal contact with the second contact piece (12).

6. Vacuum switching chamber according to Claim 5, **characterized in that** the second contact piece (12) is a movable contact piece (12).

7. Vacuum switching chamber according to Claim 1, **characterized in that** the evaporator (3) is in close thermal contact with the first contact piece (12).

8. Vacuum switching chamber according to Claim 7, **characterized in that** at least part of the evaporator (3) is integrated in the first contact piece (12).

9. Vacuum switching chamber according to one of Claims 7 or 8, **characterized in that** at least part of the evaporator (3) is formed by a cavity in the first contact piece (12).

10. Vacuum switching chamber according to one of Claims 7 to 9, **characterized in that** the condenser (4) has an apparatus for heat emission (8).

11. Vacuum switching chamber according to Claim 10, **characterized in that** the apparatus for heat emission (8) contains a cooling rib arrangement (8).

12. Vacuum switching chamber according to Claim 11, **characterized in that** it is designed to be substantially rotationally symmetrical with an axis (A), and **in that** cooling ribs of the cooling rib arrangement (8) are aligned substantially parallel to the axis (A).

13. Vacuum switching chamber according to one of Claims 7 to 12 and where at least one contact stem (22) is provided, **characterized in that** the heat pipe (1) has a flange (5) having a cutting ring (6), and the flange (5) can be screwed in a gastight and pressure-tight manner to the contact stem (22).

14. Vacuum switching chamber according to one of Claims 7 to 13, **characterized in that** it has an evacuated volume (10) containing the contact pieces (12, 12), and **in that** at least part of the condenser (4) is arranged outside this volume (10).

15. Switching device, containing at least one vacuum switching chamber according to one of the preceding claims.

16. Method for cooling a vacuum switching chamber with the aid of a heat pipe (1), a working medium (2) being evaporated at a location referred to as the evaporator (3) owing to the absorption of heat generated in the vacuum switching chamber and being condensed at a location referred to as the condenser (4) so as to emit heat, and the condensed working medium (2) being passed back to the evaporator (3) again, **characterized in that**, when cooling during a switching operation, the distance between the evaporator (3) and the condenser (4) is changed by a flexibly deformable section of the heat pipe (1).

## Revendications

1. Chambre de commutation sous vide qui présente une première (11,12) et une deuxième pièce de contact (12) pour la commutation d'un courant électrique qui s'écoule dans la chambre de commutation sous vide dans la position de commutation fermée et au moins un tube thermique (1) qui contient un fluide de travail (2) et qui évacue la chaleur dégagée par le courant électrique dans la chambre de commutation sous vide, le tube thermique (1) contenant une partie du tube thermique (1) appelée évaporateur (3) et une partie appelée condenseur (4), **caractérisée en ce que** le tube thermique (1) présente une partie souple déformable (90).

2. Chambre de commutation sous vide selon la revendication 1, **caractérisée en ce que** la partie souple déformable (90) est prévue entre l'évaporateur (3) et le condenseur (4).

3. Chambre de commutation sous vide selon les revendications 1 ou 2, **caractérisée en ce que** la partie souple déformable (90) est un soufflet ou un tuyau en matériau élastiquement déformable.

4. Chambre de commutation sous vide selon les revendications 1 ou 2, **caractérisée en ce que** la partie souple déformable (90) peut avoir sa longueur modifiée de manière télescopique.

5. Chambre de commutation sous vide selon l'une des revendications 1 à 4, **caractérisée en ce que** l'évaporateur (3) est en contact thermique étroit avec la deuxième pièce de contact (12).

6. Chambre de commutation sous vide selon la revendication 5, **caractérisée en ce que** la deuxième pièce de contact (12) est une pièce de contact mobile (12).

7. Chambre de commutation sous vide selon la revendication 1, **caractérisée en ce que** l'évaporateur (3) est en contact thermique étroit avec la première pièce de contact (12).

8. Chambre de commutation sous vide selon la revendication 7, **caractérisée en ce qu'**au moins une partie de l'évaporateur (3) est intégrée dans la première pièce de contact (12).

9. Chambre de commutation sous vide selon l'une des revendications 7 ou 8, **caractérisée en ce qu'**au moins une partie de l'évaporateur (3) est formée par un espace creux ménagé dans la première pièce de contact (12).

10. Chambre de commutation sous vide selon l'une des revendications 7 à 9, **caractérisée en ce que** le condenseur (4) présente un dispositif d'évacuation de chaleur (8).

11. Chambre de commutation sous vide selon la revendication 10, **caractérisée en ce que** le dispositif d'évacuation de chaleur (8) contient un système (8) d'ailettes de refroidissement.

12. Chambre de commutation sous vide selon la revendication 11, **caractérisée en ce qu'**elle est essentiellement symétrique en rotation autour d'un axe A et **en ce que** les ailettes de refroidissement du système (8) d'ailettes de refroidissement sont orientées essentiellement en parallèle à l'axe (A).

13. Chambre de commutation sous vide selon l'une des revendications 7 à 12, dans laquelle au moins une tige de contact (22) est prévue, **caractérisée en ce que** le tube thermique (1) présente une bride (5) dotée d'une bague de coupure (6) et **en ce que** la bride (5) peut être vissée de manière étanche au gaz et à la pression sur la tige de contact (22).

14. Chambre de commutation sous vide selon l'une des revendications 7 à 13, **caractérisée en ce qu'**elle présente un volume sous vide (10) qui contient les pièces de contact (12, 12) et **en ce qu'**au moins une partie des condenseurs (4) est disposée à l'extérieur de ce volume (10).

15. Appareil de commutation qui contient au moins une chambre de commutation sous vide selon l'une des revendications précédentes.

16. Procédé de refroidissement d'une chambre de commutation sous vide à l'aide d'un tube thermique (1), dans lequel un fluide de travail (2) est évaporé en un emplacement appelé évaporateur (3) par reprise de la chaleur dégagée dans la chambre de commutation sous vide et est condensé en un emplacement appelé condenseur (4) par évacuation de la chaleur, le fluide de travail condensé (2) étant renvoyé vers l'évaporateur (3), **caractérisé en ce que** lors du refroidissement pendant une opération de commutation, la distance entre l'évaporateur (3) et le condenseur (4) est modifiée par une partie souple déformable du tube thermique (1).
